# EUROPÄISCHE PATENTSCHRIFT

(11) **EP 1 857 619 B1**
(45) Veröffentlichungstag und Bekanntmachung des Hinweises auf die Patenterteilung: **18.09.2013**
(21) Anmeldenummer: 07009842.1
(22) Anmeldetag: 16.05.2007
(51) Int. Cl.: E05B 15/02, E05B 47/00

(54) **Türöffner**
Door opener
Dispositif d'ouverture de porte

(30) Priorität: 18.05.2006 DE 102006023486
(43) Veröffentlichungstag der Anmeldung: 21.11.2007
(73) Patentinhaber: ASSA ABLOY Sicherheitstechnik GmbH, 72458 Albstadt (DE)
(72) Erfinder: Toma, Augustin, 72336 Balingen (DE)
(74) Vertreter: Lang, Friedrich

(56) Entgegenhaltungen:
- EP-A1- 1 213 415
- DE-A1- 4 317 564
- DE-A1- 10 216 718
- DE-A1- 19 630 411
- DE-B3-102005 014 316
- DE-C1- 4 430 736
- US-A1- 2005 156 447

## Beschreibung

Die Erfindung betrifft einen Türöffner für eine begehbare Tür mit einem Gehäuse, mit einem schwenkbar in dem Gehäuse gelagerten Fallengrundkörper, der zum Eingriff mit einer in den Türöffner hineinragenden Schlossfalle ausgebildet ist, mit einer Schwenkbegrenzung und mit einem Anschlag, wobei der Anschlag und die Schwenkbegrenzung in der Art und Weise zueinander angeordnet sind, dass die Schwenkbewegung des Fallengrundkörpers in Schließrichtung durch die Schwenkbegrenzung und den Anschlag begrenzt wird.

Der Einsatz von elektrisch betätigbaren Türöffnern, insbesondere elektromagnetisch betätigbaren Türöffnern, ist bekannt und weit verbreitet. Diese weisen üblicherweise eine schwenkbare Türfalle auf, in die im verriegelten Zustand einer mit einem entsprechenden Türöffner ausgestatteten Tür eine Schlossfalle eingreift und dort von einem Fallengrundkörper mit einem in der Regel haken- oder ankerartigen Anschlag gehalten wird. Zur Freigabe der Tür schwenkt die der Fallengrundkörper entgegen einer durch eine Schließfeder erzeugte Federkraft in eine Öffnungsposition, so dass die Schlossfalle freigegeben wird und die Tür geöffnet werden kann. Zur Auslösung des Schwenkvorgangs des Fallengrundköpers weisen gattungsgemäße Türöffner in der Regel elektrisch betätigbare Freigabemittel auf, die beispielsweise über Taster von Personen oder automatisch von Zutrittskontrolleinheiten ausgelöst werden.

Aus der EP 1 213 415 A1 ist ein Schnäpperschloss für ein Fenster oder eine Klappe einer Beladungsöffnung einer Haushaltswaschmaschine beschrieben. In diesem im Rahmen des Fensters angebrachten Schnäpperschloss verursacht ein um eine im Rahmen befestigte Achse drehbeweglicher Schnäpperbolzen, der unter einer Federspannung mittels eines Anschlaghebels an einen Anschlag in der Endposition gehalten wird, ein hartes Anschlaggeräusch. Um dieses Geräusch individuell einstellbar zu gestalten, wird zwischen dem Anschlaghebel und dem Anschlag eine Zwischenlage aus einem geräuschmodulierenden Werkstoff angeordnet.

Aus der DE 43 17 564 A1 ist ein Türöffner mit einer verriegelbaren, schwenkbaren Falle bekannt. Dieser ist zum Einbau in einen Türrahmen gedacht, in welchem eine Tür in ihrer Schließstellung mit einem Sperrriegel an einer Sperrfläche der Falle zur Festlegung der Lage der Tür im Türrahmen anliegt. Der Türöffner zeichnet sich dadurch aus, dass die Falle einen Fallengrundkörper und wenigstens ein Anpasselement aufweist, dass die Sperrfläche an dem Anpasselement ausgebildet ist, dass das Anpasselement mit dem Fallengrundkörper verbindbar ist und dass das Anpasselement zur Justierung der Tür in der Schließstellung eine vorgebbare Dicke hat.

Ein weiterer Türöffner ist beispielsweise aus der DE 10 2004 037 827 A1 bekannt und hat sich bereits bestens bewährt. Im Einzelnen wird der Fallengrundkörper durch die Federbeaufschlagung des Fallengrundkörpers mit der Schließfeder von seiner Öffnungsposition in die Schließposition geschwenkt. Dabei wird die Schwenkbewegung des Fallengrundkörpers in Schließposition bzw. in die Verriegelungsstellung des Türöffners durch einen Anschlagsbereich am Fallengrundkörper begrenzt. Dieser Anschlagsbereich schlägt zum Abschluss der Schließbewegung des Fallengrundkörpers schlagartig und akustisch wahrnehmbar gegen ein vom Gehäusekörper vorstehenden Bereich an, welcher das Ausmaß der Schwenkbewegung in Schließrichtung des Fallengrundkörpers begrenzt. Dieser Bereich wird im Folgenden als Schwenkbegrenzung bezeichnet.

Beim Einsatz von elektrischen Türöffnern, wie beispielsweise dem Türöffner der DE 10 2005 014 316 B3, kommt es somit zur Entwicklung eines Stossgeräusches, wenn die Türöffnerfalle in Schließposition zurück fällt und gegen die Schwenkbegrenzung, die üblicherweise von einem Gehäuseteil gebildet wird, anschlägt. In einigen Fällen wird dieses Stossgeräusch als störend empfunden. Dies gilt insbesondere für den Einsatz in Mehrfamilienhäusern bzw. in der Nähe von Türen mit hohen Durchgangsfrequenzen. Erste Lösungsversuche, die sich der Geräuschdämpfung von elektrischen Türöffnern widmeten, hatten bislang wenig Erfolg.

Der Erfindung liegt daher die Aufgabe zugrunde, einen elektrischen Türöffner anzugeben, der in seiner Geräuschentwicklung beim Zurückschnellen des Fallengrundkörpers in die Schließposition erheblich reduziert bzw. lautlos ist.

Die Lösung dieser Aufgabe gelingt mit einem Türöffner gemäß des unabhängigen Anspruches. Bevorzugte Weiterbildungen sind in den abhängigen Ansprüchen angegeben.

In einer ersten Ausführungsform gelingt die Lösung der Aufgabe mit einem elektrischen Türöffner für eine begehbare Tür mit einem Gehäuse, mit einem schwenkbar in dem Gehäuse gelagerten Fallengrundkörper, der zum Eingriff mit einer in der Türöffner hineinragenden Schlossfalle ausgebildet ist, mit einer Schwenkbegrenzung und mit einem Anschlag, wobei der Anschlag und die Schwenkbegrenzung in der Art und Weise zueinander angeordnet sind, dass die Schwenkbewegung des Fallengrundkörpers in Schließrichtung durch die Schwenkbegrenzung und den Anschlag begrenzt wird, und die Schwenkbegrenzung des Türöffners mindestens eine Anschlagdämpfung aufweist, dass die Shwenkbegrenzung mit Anschlagdampfung am Gehäuse angeordet ist, und dass die Schwenkbewegung des Fallengrundkörpers in Schließrichtung dadurch begrenzt wird, dass der am Fallengrundkörper angeordnete Anschlag zumindest teilweise gegen die Anschlagdämpfung der Schwenkbegrenzung anschlägt. In dieser Ausführungsform der Erfindung ist somit eine Anschlagdämpfung im Türöffner angeordnet, welche zwischen dem Fallengrundköper in Schließposition des Türöffners und der Schwenkbegrenzung des Türöffners angeordnet ist. Schwenkbegrenzungen im Sinne dieser Erfindung sind Bereiche oder Mittel im Türöffner, die das Ausmaß einer Schwenkbewegung begrenzen. Dies können beispielsweise spezielle Vorsprünge etc., aber insbesondere auch plane flächige Bereiche sein, die durch ihre Positionierung eine Fortsetzung der Schwenkbewegung des Fallengrundkörpers in Schließposition verhindern. Dazu wirkt die Schwenkbegrenzung mit einem Anschlag zusammen, der zum Abschluss der Schließbewegung gegen die Schwenkbegrenzung anschlägt. Erfindungsgemäß weist die Schwenkbegrenzung in dem Kontaktbereich zwischen Anschlag und Schwenkbegrenzung zumindest teilweise eine Anschlagdämpfung auf, die ein unmittelbares Aufeinanderprallen von Schwenkbegrenzung und Anschlag verhindert bzw. zumindest teilweise zwischen dem Anschlag und der Schwenkbegrenzung angeordnet ist. Bevorzugt weist die Anschlagdämpfung dazu ein nichtmetallischen Material auf, welches das störende Geräusch, dass durch ein Aufeinanderprallen des Anschlags auf die Schwenkbegrenzung hervorgerufen wird, wirksam vermindert.

Erfindungsgemäß ist die Schwenkbegrenzung mit Anschlagdämpfung am Gehäuse angeordnet, so dass keine Modifikationen des Fallengrundkörpers im Hinblick auf herkömmliche Türöffner erforderlich sind. Die notwendigen konstruktiven Maßnahmen können vielmehr auf Änderungen in Teilbereichen des Gehäuses beschränkt werden, so dass die sensible Steuerung des Fallengrundkörpers nicht angepasst werden muss.

Es hat sich gezeigt, dass eine mehrteilige Anschlagdämpfung besonders gut die Geräuschentwicklung eines erfindungsgemäßen Türöffners dämpft. Durch die Verwendung einer mehrteiligen Anschlagdämpfung gegenüber einer einteiligen Anschlagdämpfung kann die Dämpfungswirkung punktuell und gleichzeitig homogen im Anschlagsbereich zwischen Fallengrundkörper und Schwenkbegrenzung verteilt werden. Auf diese Art und Weise können einerseits einseitige Abnutzungserscheinungen verhindert werden. Andererseits ist somit auf erstaunlich einfach Weise die gleichmäßige Verteilung der Dämpfungswirkung über den gesamten Anschlagsbereich möglich, ohne eine vollflächige Ausstattung der Schwenkbegrenzung mit einer Anschlagdämpfung im Kontaktbereich mit dem Anschlag zu erfordern.

Vorzugsweise weist das Dämpfungselement dazu mindestens zwei gleichartige Untereinheiten auf, wobei die mindestens zwei Untereinheiten bevorzugt parallel zueinander angeordnet sind. Die Anordnung gleichartiger Untereinheiten ermöglicht eine homogene Dämpfungswirkung des gesamten Dämpfungselementes ohne aufwendige Abstimmungen. Ferner gewährleistet die parallele Anordnung zweier Untereinheiten des Dämpfungselementes an der Schwenkbegrenzung, dass die Anschlagswirkung des Anschlags auf das Dämpfungselement bei einem Schließvorgang des Türöffners gleichmäßig auf alle Untereinheiten des Dämpfungselementes gleichmäßig verteilt wird.

Die Anschlagdämpfung weist ein zur Geräuschreduktion geeignetes Material auf. Dies ist vorzugsweise ein Material mit elastischen Eigenschaften, bevorzugt werden hier Materialien wie beispielsweise Kunststoffe oder gummiartige Verbindungen verwendet. Die Befestigung des elastischen Materials des Anschlagdämpfung erfolgt vorteilhafterweise formschlüssig im Türöffner, da auf diese Weise auf zusätzliche Befestigungshilfsmittel verzichtet werden kann. Neben der vereinfachten Montage einer derartig formschlüssig im Türöffner befestigten Anschlagdämpfung besteht hier zudem die Möglichkeit, einen schnellen und kostengünstigen Austausch der Anschlagdämpfung, der beispielsweise durch Abnutzungserscheinungen etc. notwendig werden kann, vorzunehmen.

In einer besonders bevorzugten Ausführungsform ist das elastische Material der Anschlagdämpfung über eine Nut-Federverbindung im Türöffner befestigt. Diese Verbindungsart vereint das Verbindungsmittel zur Fixierung des elastischen Materials im Türöffner mit der federnden Dämpfungskomponente der Anschlagdämpfung. Auf diese Art und Weise werden keine zusätzlichen Materialen zur zuverlässigen Verbindung des elastischen Materials mit der Schwenkbegrenzung, wie typischerweise Klebstoffe, Schrauben etc., benötigt.

Ein weiteres bevorzugtes Dämpfungselement weist mindestens ein Federelement auf. Die hier verwendeten Federelemente sind vorzugsweise metallische Federelemente wie beispielsweise Druckfedern in Form von Spiralfedern etc. Alternativ können aber auch Federelemente aus beispielsweise geeigneten Kunststoffmaterialien eingesetzt werden.

In einer bevorzugten Ausführungsform weist der Türöffner mindestens ein Federelement in Form einer Formfeder auf, die zwischen dem schwenkaxialen Seitenbereich des Fallengrundkörpers und einem im Türöffnergehäuse ortsfesten Gegenelement verspannt ist. Durch die seitliche Anordnung der Formfeder im Verhältnis zur Schwenkebene des Fallengrundkörpers ist eine besonders platzsparende Anordnung des Dämpfungselementes möglich. Auf diese Art und Weise werden die Gehäuseproportionen eines erfindungsgemäßen Türöffners im Vergleich zu herkömmlichen Türöffnern unwesentlich oder gar nicht verändert. Dies ermöglicht die besonders unproblematische Nachrüstung eines herkömmlichen "lauten" Türöffners durch einen erfindungsgemäßen geräuscharmen Türöffner, ohne dass dazu aufwendige Installationsarbeiten notwendig sind.

In einer weiteren vorteilhaften Ausführungsform ist der Anschlag mehrteilig und die Teilbereiche des Anschlags sind zueinander beabstandet angeordnet. Die Verwendung eines mehrteiligen Anschlags, dessen Teilbereiche zueinander beabstandet sind, erlaubt eine homogene Verteilung der Anschlagskraft bzw. die Aufspaltung der Gesamtanschlagskraft auf mehrere Teilbereiche des Anschlags, so dass sich die Anschlagskraft nicht auf einen einzigen Punkt fixiert. Darüber hinaus weist ein mehrteiliger Anschlag im Vergleich zu einem einteiligen Anschlag geringere Abnutzungserscheinungen. Bevorzugt ist der Anschlag am Fallengrundkörper und die Schwenkbegrenzung mit Anschlagsdämpfung ortsfest im Türöffnergehäuse angeordnet. Auf diese Weise kann auf bereits bewährte Fallengrundkörper zurückgegriffen werden, so dass hinsichtlich des Schwenkmechanismus des Fallengrundkörpers keine Anpassungen vorgenommen werden müssen.

Dabei ist besonders die Anordnung eines zweiteiligen Anschlags im Türöffner von Vorteil, wobei die beiden Anschlagsteile besonders günstig in den beiden seitlichen axialen Endbereichen des Fallengrundkörpers angeordnet sind. Diese besondere Anordnung der Anschlagsteile im in Axialrichtung gesehen Anfangs- und Endbereich des Fallengrundkörpers hat sich als besonders stabil und zuverlässig herausgestellt. Zudem benötigt diese spezielle Anordnung wenig Platz und zeichnet sich durch die zuverlässige Geräuschminderung aus. Entsprechend wird an der Schwenkbegrenzung vorzugsweise ebenfalls eine mehrteilige Anschlagsdämpfung angebracht, wobei zum Abschluss der Schließbewegung des Fallengrundkörpers je ein Teilbereich des Dämpfungselementes in Wechselwirkung mit einem der beiden Anschlagsteile tritt und so das Anschlagsgeräusch wirksam reduziert.

Erfindungsgemäß ist die Schwenkbegrenzung mit Anschlagsdämpfung am Türöffnergehäuse und der Anschlag, der gegen die Anschlagdämpfung anschlägt, am Fallengrundkörper angeordnet. Dabei liegen der mindestens eine Anschlag, der gegen die Anschlagsdämpfung der Schwenkbegrenzung anschlägt, und der Fallenanschlag, gegen den eine Türfalle anschlagen kann, in einer bevorzugten Ausführungsform an einem gemeinsamen Schenkel des Fallengrundkörpers. Diese Ausführungsform ist bevorzugt, da der Fallengrundkörper hier eine verhältnismäßig einfache Geometrie aufweist und somit preiswert in der Herstellung ist.

Alternativ ist die Anordnung des Fallenanschlags an einem ersten Schenkel und des Anschlags, der gegen die Anschlagdämpfung anschlägt, an einem zweiten Schenkel des Fallengrundkörpers möglich. Dazu ist der Fallengrundkörper mindestens zweischenklig angelegt. Diese besondere Ausführungsform ist von Vorteil, da durch die räumliche Trennung des Dämpfungsanschlags von der funktionell festgelegten Anordnung des Fallenanschlags die Positionierung der Anschlagdämpfung im Türöffner variabel ist und z. B. auf beschränkte Raumverfügbarkeiten im Türöffnergehäuse abgestimmt werden kann.

Nachfolgend wird die Erfindung anhand von mehreren in den Figuren dargestellten Ausführungsbeispielen weiter erläutert. Es zeigen schematisch:
- Fig. 1a: Eine Seitenansicht einer ersten Ausführungsform mit einem gedämpften Anschlag;
- Fig. 1 b: Eine perspektivische Explosionsansicht einer weiteren Ausführungsform mit der Dämpfung aus Fig. 1a;
- Fig. 2a: Eine Seitenansicht einer weiteren Ausführungsform mit einem gedämpften Anschlag;
- Fig. 2b: Eine perspektivische Explosionsansicht einer weiteren Ausführungsform mit der Dämpfung aus Fig. 2a
- Fig. 3a: Eine weitere Ausführungsform mit gedämpften Anschlag in einer seitlichen perspektivischen Schnittansicht;
- Fig. 3b: Eine perspektivische Explosionsansicht einer weiteren Ausführungsform mit der Dämpfung aus Fig. 3a
- Fig. 4a: Eine weitere Ausführungsform mit gedämpften Anschlag in einer seitlichen perspektivischen Schnittansicht;
- Fig. 4b: Eine perspektivische Explosionsansicht einer weiteren Ausführungsform mit der Dämpfung aus Fig. 4a
- Fig. 5a: Eine Seitenansicht einer weiteren Ausführungsform mit gedämpften Anschlag mit aufgeschnitten dargestellten Dämpfungsbereichen;
- Fig. 5b: Eine perspektivische Explosionsansicht einer weiteren Ausführungsform mit der Dämpfung aus Fig. 5a

Bei den im Folgenden dargestellten Ausführungsformen sind gleiche Bauteile mit gleichen Bezugszeichen versehen.

Die Türöffner 1 (a bis j) der Figuren 1a bis 5b weisen ein Gehäuse 2 (a bis j), einen in dem Gehäuse 2 (a bis j) schwenkbar gelagerten Fallengrundkörper (100 bis 102) auf, wobei der Fallengrundkörper (100 bis 102) durch eine Feder 50 (in einigen Figuren nicht sichtbar) in der Weise federbeaufschlagt ist, dass der Fallengrundkörper (100 bis 102) in eine gegen das Gehäuse 2 (a bis j) anschlagende Position schwenkt, die zum Eingriff mit einer in den Türöffner 1 (a bis j) hineinragenden Schlossfalle (nicht dargestellt) ausgebildet ist. Die Türöffner 1 (a bis j) weisen ferner eine Steuermechanik (nicht dargestellt) und einen Antrieb (nicht dargestellt), üblicherweise in Form eines Elektromagneten, auf, über den eine Verschwenkung des Fallengrundkörpers (100 bis 102) entgegen der durch die Federbeaufschlagung 50 vermittelten Federkraft in das Gehäuse 2 (a bis j) hinein zum Freigeben einer in den Türöffner 1 (a bis j) hineinragenden Schlossfalle ausgelöst werden kann.

Gemäß Fig. 1a weist der Türöffner in einer ersten Ausführungsform 1a ein Gehäuse 2a, einen Fallengrundkörper 100, an dem die Anschläge 5 und 5' angeordnet sind, die Dämpfungselemente 4 und 4' , die Schwenkbegrenzung 6/6' und eine Lagerachse 7 auf. Fig. 1a zeigt den Türöffner 1a dabei in einer Seitenansicht, wobei der Fallengrundkörper 100 in der Schließposition im Türöffnergehäuse 2a ist. Zur Bewegung des schwenkbar im Gehäuse 2a gelagerten Fallengrundkörpers 100 in Öffnungsposition um die Schwenkachse 3 (in den folgenden Figuren nur noch als durch den Fallengrundkörper durchlaufende strichgepunktete Linie dargestellt) bewegt sich der Fallengrundkörper 100 von den Dämpfungselementen 4/4' bzw. von der Schwenkbegrenzung 6/6' weg. Die Dämpfungselemente 4/4' sind an der Innenseite des Gehäuses 2a angebracht und in der Art und Weise positioniert, dass der Fallengrundkörper 100 bei einer Schließbewegung mit den beiden in Axialrichtung der Lagerachse 7 seitlichen Aussparungen, den Anschlägen 5 und 5', gegen die am Gehäuse 2a angeordneten Dämpfungselemente 4 und 4' anschlägt. Die Dämpfungselemente 4 und 4' weisen dazu geeignete Materialien, wie beispielsweise Teflon, elastische Kunststoffe und vorzugsweise gummiartige Verbindungen, auf und sind über geeignete Verbindungsmittel am Gehäuse 2a angebracht. Dabei handelt es sich vorzugsweise um Klebe- und/oder Steckverbindungen. Die in Fig. 1a mit ihrer seitlichen Oberkante dargestellten Dämpfungselemente 4/4' können in ihrer Lage, ihrer Anzahl und dem Ausmaß der Kontaktfläche zum Fallengrundkörper 100 variiert werden. Darüber hinaus ist neben der dargestellten Befestigung der Dämpfungselemente 4 und 4' am Gehäuse 2a auch die Befestigung am Fallengrundkörper 100 möglich.

Der Aufbau des Türöffners 1b aus Fig. 1b ist grundsätzlich mit dem des Türöffners 1a vergleichbar. Die beiden quaderförmigen Dämpfungselemente 4/4' werden entlang der gestrichelten Linien auf der dem Fallengrundkörper 101' zugewandten Oberfläche der Schwenkbegrenzungen 6/6' in das Gehäuse 2b des Türöffners 1b eingebracht und durch Kleben befestigt. Ferner ist eine Feder 50 vorhanden, durch die eine Federbeaufschlagung des Fallengrundkörpers eingerichtet wird, die den Fallengrundkörper 100' zum Anschlag des Fallengrundkörpers gegen die im Bereich der Schwenkbegrenzung 6/6' angeordneten Dämpfungselemente 4/4' verschwenkt. Die Lagerachse ist in Fig. 1b der Übersichtlichkeit halber nicht dargestellt.

Fig. 2a zeigt eine Seitenansicht einer weiteren Ausführungsform 1c eines Türöffners. Im Unterschied zu dem Türöffner 1a weist die Schwenkbegrenzung 10/10' des Türöffners 1c die Dämpfungselemente 8 und 8' mit einem rundlichen Querschnitt auf, die über eine Nut-Federverbindung in eine im Gehäuse 2c des Türöffners 1c eingebrachte Nut 9 bzw. 9' im Bereich der Schwenkbegrenzung 10/10' eingespannt sind. Durch die besondere Ausprägung der Nut 9/9' und dem rundlichen Querschnitt der Dämpfungselemente 8/8' ist eine Befestigung der Dämpfungselemente 8/8' am Türöffnergehäuse 2c durch einfaches Einklemmen und ohne zusätzliche Fixiermittel möglich. Die befestigten Dämpfungselemente 8/8' stehen mit einem Spitzenbereich über die dem Anschlägen 5/5' zugewandte Oberfläche der Schwenkbegrenzung 10/10' hervor, so dass der anschlagende Fallengrundkörper nicht unmittelbar gegen die Schwenkbegrenzung anschlägt, sondern gegen die vorstehenden Dämpfungselemente 8/8'.

Der im Aufbau grundsätzlich mit dem Türöffner 1c vergleichbare Türöffner 1d aus Fig. 2b veranschaulicht die Nut-Federverbindung, wobei die Lagerachse nicht dargestellt ist. Zu in Axialrichtung beiden Seiten des Fallengrundkörpers 100' ist eine wannenartige Nut 9 bzw. 9' vorhanden, in die jeweils ein zylinderförmiges Dämpfungselement 8 bzw. 8' eingeklemmt wird.

Fig. 3a zeigt eine weitere Ausführungsform 1 e eines geräuscharmen Türöffners. Der Türöffner 1e weist ein Türöffnergehäuse 2e, einen Fallengrundkörper 101 mit einem ersten Schenkel 11 und einem zweiten Schenkel 12, einen Türfallenanschlag 13, eine Anschlagdämpfung 14, eine Lagerachse 15, eine Nut 16, einen Anschlag 17 und eine Schwenkbegrenzung 17' auf. Der Türfallenanschlag 13 und der Anschlag 17 des Fallengrundkörpers 101, der gegen die Schwenkbegrenzung 17' anschlägt, sind bei dem Türöffner 1c getrennt, wobei der Anschlag gemäß Fig. 3a gegen die Anschlagdämpfung bei einem Zurückschwenken des Fallengrundkörpers aus dem Gehäuse 2e heraus anschlägt. Die Anschlagdämpfung 14 ist ein elastisches Element mit einem T-förmigen Profil und verläuft nahezu vollständig über den gesamten Anschlagsbereich des zweiten Schenkels 12 am Anschlag 17.

Alternativ dazu geht aus Fig. 3b die Integration mehrerer bzw. zweier in Axialrichtung der Schwenkachse des Fallengrundkörpers 101' elastischer Dämpfungslemente 14', die jeweils für sich ein T-förmiges Profil aufweisen, hervor. Entsprechend sind zwei Nute 16' vorhanden, in die jeweils ein Dämpfungselement mit dem abstehenden Bereich des T-förmigen Profils in Richtung der gestrichelten Linien eingepasst wird. Eine weitere Befestigung der Dämpfungselemente ist nicht erforderlich. Die zur schwenkbaren Anordnung des Fallengrundkörpers 101' vorgesehene Lagerachse ist nicht dargestellt.

Bei der in Figur 4a dargestellten Ausführungsform 1g weist die Anschlagdämpfung, beispielsweise im Unterschied zu dem Türöffner 1 e, eine Feder 18 auf. Diese wird durch den bei einer Schließbewegung des Fallengrundkörpers 101 gegen die Anschlagdämpfung anschlagenden Fallengrundkörper 101 komprimiert. Je höher die Komprimierung der spiralförmigen Feder 18 ist, desto höher ist die durch die Feder 18 ausgeübte Gegenkraft, die entgegen der Schwenkbewegung des Fallengrundkörpers 101 in Schließposition wirkt. Dabei wirkt der anschlagende Fallengrundkörper 101 bei dieser Ausführungsform unmittelbar gegen die Feder 18. Der am ersten Schenkel 11 angeordnete Türfallenanschlag 13, gegen den beispielsweise eine in das Türöffnergehäuse 2g hineinragende Schlossfalle anschlagen kann, ist ferner getrennt vom am zweiten Schenkel 12 angebrachten Anschlag 17, der gegen die Schwenkbegrenzung 17' bzw. gegen die Feder 18 anschlägt.

Der Türöffner 1h gemäß Fig. 4b ist im Wesentlichen bezüglich seines Aufbaus mit dem Türöffner 1 g vergleichbar, wobei hier auf die Darstellung der Lagerachse verzichtet wurde. Im Gehäuse 2h sind zwei Aufnahmebohrungen 51 vorhanden, in die jeweils eine Feder 18 in Richtung der gestrichelten Linie eingelassen wird. Die Aufnahmebohrungen sind beabstandet zueinander angeordnet, damit die Dämpfungswirkung möglichst gleichmäßig auf den Fallengrundkörper 101' ausgeübt werden kann.

Fig. 5a zeigt eine weitere Ausführungsform eines Türöffners 1 i, der jedoch in Axialrichtung des Schwenkachse beidseitig des Fallengrundkörpers 102 die in Aufnahmebohrungen gelagerten Federn 19 und 19' aufweist. Die Anschläge 20/20' liegen somit an dem Schenkel des Fallengrundkörpers 102, der auch den Türfallenanschlag (nicht sichtbar) bildet.

Der Aufbau des Türöffners 1j aus Fig. 5b ist im Wesentlichen mit dem des Türöffners 1i aus Fig. 5a vergleichbar. Im Gegensatz zu den Türöffnern 1g und 1h sind die Achsen der Aufnahmebohrungen (nicht sichtbar) parallel zur Eingriffrichtung einer Schlossfalle (nicht dargestellt) in das Türöffnergehäuse 2j angeordnet, in die die Federn 19 und 19' entlang der gestrichelten Linien eingeführt werden. Die Lagerachse für den Fallengrundkörper 102' ist nicht dargestellt.

## Patentansprüche

1. Elektrischer Türöffner (1a-j) für eine begehbare Tür mit einem Gehäuse (2a-j), mit einem schwenkbar in dem Gehäuse gelagerten Fallengrundkörper (100, 100', 101, 101', 102, 102'), der zum Eingriff mit einer in den Türöffner (1a-j) hineinragenden Schlossfalle ausgebildet ist, mit einer Schwenkbegrenzung (6/6', 10/10', 17') und mit einem Anschlag (5/5', 17, 20/20'), wobei der Anschlag (5/5', 17, 20/20') und die Schwenkbegrenzung (6/6', 10/10', 17') in der Art und Weise zueinander angeordnet sind, dass die Schwenkbewegung des Fallengrundkörpers in Schließrichtung durch die Schwenkbegrenzung (6/6', 10/10', 17') und den Anschlag (5/5', 17, 20/20') begrenzt wird
**dadurch gekennzeichnet,**
**dass** die Schwenkbegrenzung (6/6', 10/10', 17') des Türöffners (1a-j) mindestens eine Anschlagdämpfung (4/4', 8/8', 14, 18, 19/19') aufweist, dass die Schwenkbegrenzung (6/6', 10/10', 17') mit Anschlagdämpfung (4/4', 8/8', 14, 18, 19/19') am Gehäuse (2a-j) angeordnet ist, und dass die Schwenkbewegung des Fallengrundkörpers (100, 100', 101, 101', 102, 102') in Schließrichtung dadurch begrenzt wird, dass der am Fallengrundkörper (100,100',101,101',102,102') angeordnete Anschlag (5/5', 17, 20/20') zumindest teilweise gegen die Anschlagdämpfung (4/4', 8/8', 14, 18, 19/19') der Schwenkbegrenzung (6/6', 10/10', 17') anschlägt.

2. Türöffner nach Anspruch 1,
**dadurch gekennzeichnet,**
**dass** die Anschlagdämpfung (4/4', 8/8', 14, 18, 19/19') mehrteilig ist.

3. Türöffner nach einem der vorhergehenden Ansprüche,
**dadurch gekennzeichnet,**
**dass** die Anschlagdämpfung (4/4', 8/8', 14, 18, 19/19') mindestens zwei gleichartige Untereinheiten aufweist, wobei die mindestens zwei Untereinheiten parallel zueinander angeordnet sind.

4. Türöffner nach einem der vorhergehenden Ansprüche,
**dadurch gekennzeichnet,**
**dass** die Anschlagdämpfung (4/4', 8/8', 14, 18, 19/19') ein elastisches Material aufweist.

5. Türöffner nach Anspruch 4,
**dadurch gekennzeichnet,**
**dass** das elastische Material formschlüssig im Türöffner (1 a-j) befestigt ist.

6. Türöffner nach einem der Ansprüche 4 oder 5,
**dadurch gekennzeichnet,**
**dass** das elastische Material über eine Nut-Federverbindung im Türöffner (1 a-j) befestigt ist.

7. Türöffner nach einem der Ansprüche 1 oder 2,
**dadurch gekennzeichnet,**
**dass** die Anschlagdämpfung mindestens ein Federelement (18, 19/19') aufweist.

8. Türöffner nach Anspruch 7,
**dadurch gekennzeichnet,**
**dass** das mindestens eine Federelement eine Formfeder ist, die zwischen dem schwenkaxialen Seitenbereich des Fallengrundkörpers und einem statischen Gegenelement verspannt ist.

9. Türöffner nach einem der vorhergehenden Ansprüche,
**dadurch gekennzeichnet,**
**dass** der Anschlag (5/5', 17, 20/20') mehrteilig ist und die Teilbereiche des Anschlags (5/5', 17, 20/20') beabstandet zueinander angeordnet sind.

10. Türöffner nach einem der vorhergehenden Ansprüche,
**dadurch gekennzeichnet,**
**dass** der Anschlag (5/5', 17, 20/20') zweiteilig ist, wobei die beiden Anschlagsteile (5/5', 17, 20/20') seitlich der beiden axialen Endbereiche des Fallengrundkörpers (100, 100', 101, 101', 102, 102') angeordnet sind.

11. Türöffner nach einem der vorhergehenden Ansprüche,
**dadurch gekennzeichnet,**
**dass** der Anschlag der Anschlagdämpfung (5/5', 20/20') und der Fallenanschlag an demselben Schenkel des Fallengrundkörpers (100, 100', 102, 102') angeordnet sind.

12. Türöffner nach einem der Ansprüche 1 bis 10
**dadurch gekennzeichnet,**
**dass** der Fallengrundkörper (101, 101') zweischenkelig ausgebildet ist, wobei der Fallenanschlag (13) an dem ersten Schenkel (11) und der Anschlag, der gegen die Anschlagdämpfung (17) anschlägt, an dem zweiten Schenkel (12) des Fallengrundkörpers (101, 101') angeordnet ist.

## Claims

1. An electrical door opener (1a-j) for a traversable door having a housing (2a-j), having a latch main body (100, 100', 101, 101', 102, 102'), which is mounted so it is pivotable in the housing, and which is implemented to engage with a lock striker plate protruding into the door opener (1a-j), having a pivot limiter (6/6', 10/10', 17') and having a stop (5/5', 17, 20/20'), wherein the stop (5/5', 17, 20/20') and the pivot limiter (6/6', 10/10', 17') are arranged with respect to one another in such a manner that the pivot movement of the latch main body is limited in the closing direction by the pivot limiter (6/6', 10/10', 17') and the stop (5/5', 17, 20/20'), **characterized in that** the pivot limiter (6/6', 10/10', 17') of the door opener (1 a-j) has at least one stop damper (4/4', 8/8', 14, 18, 19/19'), the pivot limiter (6/6', 10/10', 17') with stop damper (4/4', 8/8', 14, 18, 19/19') is arranged on the housing (2a-j), and the pivot movement of the latch main body (100, 100', 101, 101', 102, 102') is delimited in the closing direction **in that** the stop (5/5', 17, 20/20'), which is arranged on the latch main body (100, 100', 101, 101', 102, 102'), at least partially strikes against the stop damper (4/4', 8/8', 14, 18, 19/19') of the pivot limiter (6/6', 10/10', 17').

2. The door opener according to Claim 1,
**characterized in that** the stop damper (4/4', 8/8', 14, 18, 19/19') is in multiple parts.

3. The door opener according to one of the preceding claims,
**characterized in that** the stop damper (4/4', 8/8', 14, 18, 19/19') has at least two identical subunits, wherein the at least two subunits are arranged parallel to one another.

4. The door opener according to one of the preceding claims,
**characterized in that** the stop damper (4/4', 8/8', 14, 18, 19/19') has an elastic material.

5. The door opener according to Claim 4,
**characterized in that** the elastic material is fastened in a formfitting manner in the door opener (1 a-j).

6. The door opener according to one of Claims 4 or 5,
**characterized in that** the elastic material is fastened via a tongue-and-groove connection in the door opener (1 a-j).

7. The door opener according to one of Claims 1 or 2,
**characterized in that** the stop damper has at least one spring element (18, 19/19').

8. The door opener according to Claim 7,
**characterized in that** the at least one spring element is a shaped spring, which is tensioned between the pivot-axial lateral region of the latch main body and the static counter element.

9. The door opener according to one of the preceding claims,
**characterized in that** the stop (5/5', 17, 20/20') is in multiple parts and the subregions of the stop (5/5', 17, 20/20') are arranged spaced apart from one another.

10. The door opener according to one of the preceding claims,
**characterized in that** the stop (5/5', 17, 20/20') is in two parts, wherein the two stop parts (5/5', 17, 20/20') are arranged laterally from the two axial end regions of the latch main body (100, 100', 101, 101', 102, 102').

11. The door opener according to one of the preceding claims,
**characterized in that** the stop of the stop damper (5/5', 20/20') and the latch stop are arranged on the same leg of the latch main body (100, 100', 102, 102').

12. The door opener according to one of Claims 1 to 10,
**characterized in that** the latch body (101, 101') is implemented with two legs, wherein the latch stop (13) is arranged on the first leg (11) and the stop which strikes against the stop damper (17) is arranged on the second leg (12) of the latch main body (101, 101').

## Revendications

1. Ouvre-porte électrique (1a-j) pour une porte piétonne avec un boîtier (2a-j), avec un corps de pêne (100, 100', 101, 101', 102, 102') conçu pour se mettre en prise avec un pêne de serrure dépassant dans l'ouvre-porte (1 a-j) et supporté de façon pivotante dans le boîtier, avec une limitation de pivotement (6/6', 10/10', 17') et avec une butée (5/5', 17, 20/20'), la butée (5/5', 17, 20/20') et la limitation de pivotement (6/6', 10/10', 17') étant disposées l'une par rapport à l'autre de telle façon que le mouvement pivotant du corps de pêne dans le sens de la fermeture soit limité par la limitation de pivotement (6/6', 10/10', 17') et la butée (5/5', 17, 20/20'), **caractérisé en ce que** la limitation de pivotement (6/6', 10/10', 17') de l'ouvre-porte (1 a-j) présente au moins un amortissement de butée (4/4', 8/8', 14, 18, 19/19'), **en ce que** la limitation de pivotement (6/6', 10/10', 17') est disposée avec l'amortissement de butée (4/4', 8/8', 14, 18, 19/19') sur le boîtier (2a-j) et **en ce que** le mouvement pivotant du corps de pêne (100, 100', 101, 101', 102, 102') dans le sens de la fermeture est limité par le fait que la butée (5/5', 17, 20/20') disposée sur le corps de pêne (100, 100', 101, 101', 102, 102') bute au moins partiellement contre l'amortissement de butée (4/4', 8/8', 14, 18, 19/19') de la limitation de pivotement (6/6', 10/10', 17').

2. Ouvre-porte selon la revendication 1, **caractérisé en ce que** l'amortissement de butée (4/4', 8/8', 14, 18, 19/19') est en plusieurs parties.

3. Ouvre-porte selon l'une des revendications précédentes, **caractérisé en ce que** l'amortissement de butée (4/4', 8/8', 14, 18, 19/19') présente au moins deux sous-unités identiques, lesquelles au moins deux sous-unités sont disposées parallèlement l'une à l'autre.

4. Ouvre-porte selon l'une des revendications précédentes, **caractérisé en ce que** l'amortissement de butée (4/4', 8/8', 14, 18, 19/19') comporte un matériau élastique.

5. Ouvre-porte selon la revendication 4, **caractérisé en ce que** le matériau élastique est fixé en correspondance de forme dans l'ouvre-porte (1 a-j).

6. Ouvre-porte selon l'une des revendications 4 ou 5, **caractérisé en ce que** le matériau élastique est fixé dans l'ouvre-porte (1 a-j) par un assemblage à rainure et clavette.

7. Ouvre-porte selon l'une des revendications 1 ou 2, **caractérisé en ce que** l'amortissement de butée présente au moins un élément de ressort (18, 19/19').

8. Ouvre-porte selon la revendication 7, **caractérisé en ce qu'**au moins un élément de ressort est un ressort mis en forme qui est tendu entre la partie latérale dans le sens axial du pivotement du corps de pêne et un élément opposé statique.

9. Ouvre-porte selon l'une des revendications précédentes, **caractérisé en ce que** la butée (5/5', 17, 20/20') est en plusieurs parties et les zones partielles de la butée (5/5', 17, 20/20') sont disposées à distance les unes des autres.

10. Ouvre-porte selon l'une des revendications précédentes, **caractérisé en ce que** la butée (5/5', 17, 20/20') est en deux parties, les deux parties de butée (5/5', 17, 20/20') étant disposées sur les côtés des deux zones d'extrémité axiales du corps de pêne (100, 100', 101, 101', 102, 102').

11. Ouvre-porte selon l'une des revendications précédentes, **caractérisé en ce que** la butée de l'amortissement de butée (5/5', 20/20') et la butée de pêne sont disposées sur le même bras du corps de pêne (100, 100', 102, 102').

12. Ouvre-porte selon l'une des revendications 1 à 10, **caractérisé en ce que** le corps de pêne (101, 101') est construit avec deux bras, la butée de pêne (13) étant disposée sur le premier bras (11) et la butée qui bute contre l'amortissement de butée (17) étant disposée sur le deuxième bras (12) du corps de pêne (101, 101').
